# FASCICULE DE BREVET EUROPEEN

(11) **EP 0 596 825 B1**
(45) Date de publication et mention de la délivrance du brevet: **17.03.1999**
(21) Numéro de dépôt: 93490018.4
(22) Date de dépôt: 06.10.1993
(51) Int. Cl.: E04H 17/16

(54) **Procédé de montage de clôture, moyens en vue de sa mise en oeuvre et clôtures ainsi obtenues**
Verfahren zur Montage eines Zauns, Mittel zur Realisierung desgleichen und Zaun damit hergestellt
Process for assembling a fence, means needed to realize this process and the fence obtained

(30) Priorité: 02.11.1992 FR 9213496
(43) Date de publication de la demande: 11.05.1994
(73) Titulaire: Willoquaux, Michel, F-59152 Tressin (FR)
(72) Inventeur: Willoquaux, Michel, F-59152 Tressin (FR)
(74) Mandataire: Ecrepont, Robert

(56) Documents cités:
- EP-A- 0 368 778
- EP-A- 0 478 454
- DE-A- 2 647 576
- FR-A- 2 482 221
- GB-A- 2 250 757

## Description

L'invention se rapporte à un procédé de montage de clôture, aux moyens en vue de sa mise en oeuvre et aux clôtures ainsi obtenues.

Classiquement, une clôture est constituée d'une pluralité de poteaux ancrés dans le sol entre lesquels s'étendent des panneaux.

Classiquement, ces panneaux sont constitués par deux nappes de fils disposés de manière à ce que les fils d'une nappe soient perpendiculaires à ceux de l'autre nappe et soudés à leurs intersections pour constituer un treillis qui est sensiblement rigide.

Chaque panneau peut présenter en outre des nervures qui augmentent la rigidité globale de ce panneau et, par exemple, ces nervures sont obtenues par déformation locale des fils longitudinaux et/ou transversaux.

Chaque poteau comprend un moyen dit de positionnement d'une fraction déterminée d'un panneau et des moyens de fixation du panneau ainsi positionné.

On connaît des réalisations (EP-481.100, WO-A-85.019878 et WO-A-85.19879) dans lesquelles le moyen de positionnement est une face dite d'appui présentée par le poteau et qui s'étend parallèlement au plan dans lequel se situera le panneau aprés sa mise en place et les moyens de fixation sont des brides qui, coiffant localement un fil, présentent une zone d'appui pourvue d'un perçage, les dites brides étant maintenues sur la face d'appui par une vis engagée au travers du perçage de la bride et de l'épaisseur du poteau.

Ce type de clôture est malheureusement inesthétique du fait des moyens de fixation qui viennent en relief sur la face avant du poteau.

Egalement, ces brides qui sont formées à partir d'une feuille de métal enroulée, généralement de faible épaisseur, peuvent être facilement déroulées lorsqu'on exerce une traction sur le panneau d'où un risque d'effraction.

Pour remédier à ces inconvénients, on connaît (FR-A-2.667.103) un poteau comprenant localement une section en H délimitant de chaque côté de l'âme une feuillure dans laquelle vient se loger l'une des extrémités latérales d'un panneau dont la longueur est sensiblement égale à la distance séparant les fonds des deux feuillures en vis à vis des poteaux successifs et les moyens de fixation consistent essentiellement en un clip qui, logé dans la feuillure, comporte des moyens d'ancrage élastique derrière les ergots que présentent à cet effet les ailes latérales de la dite feuillure.

On connaît également un procédé de montage d'une cloture (EP-0.443.441), selon lequel procédé :
- on introduit l'extrémité de chaque panneau dans la feuillure correspondante,
- on positionne le panneau dans la feuillure et,
- on verrouille le panneau à l'aide d'une cale prenant appui sur l'une des deux faces de la feuillure et appliquant le panneau sur l'autre face de la dite feuillure.

Si ces modes d'assemblage permettent de dissimuler aux regards les moyens de fixation, malheureusement, la liaison avec le poteau n'est pas très efficace.

Un des résultats que l'invention vise à obtenir est un procédé de montage d'une clôture du type précité dont les moyens d'assemblage préservent l'esthétique tout en étant efficaces.

Pour cela, l'invention a pour objet un procédé selon lequel, après avoir disposé les poteaux au long d'un tracé prédéterminé, on assemble chaque panneau avec chaque poteau, ce procédé étant notamment caractérisé en ce qu'on bride le fil extrême 8a du panneau sur le fond de la feuillure à l'aide d'une bride épaisse 15 verrouillée dans la feuillure par un moyen de verrouillage traversant le fond de cette feuillure et prenant appui au moins indirectement sur la face opposée au fond de ladite feuillure logeant la bride épaisse précitée.

Elle a également pour objet les moyens en vue de la mise en oeuvre de ce procédé et la clôture ainsi obtenue.

L'invention sera bien comprise à l'aide de la description ci-après faite à titre d'exemple non limitatif en regard du dessin ci-annexé qui représente schématiquement :
- figure 1 : une vue partielle d'une clôture selon l'invention,
- figure 2 : une vue éclatée d'un détail de la figure 1,
- figures 3 à 8 : des exemples de réalisation.

En se reportant au dessin, on voit que, pour matérialiser une limite prédéterminée, on a érigé à l'emplacement de cette limite une clôture 1.

Classiquement, la clôture est constituée d'une pluralité de poteaux 2 ancrés dans le sol et entre lesquels s'étendent des panneaux 4.

Ces panneaux 4 sont constitués par deux nappes 5, 6 de fils 7, 8 dont les fils 7 d'une nappe sont sensiblement perpendiculaires à ceux 8 de l'autre nappe 6, ces fils étant soudés à leur intersection pour constituer un treillis 4 qui est sensiblement rigide.

Chaque panneau 4 peut présenter en outre des nervures (non représentées) qui augmentent la rigidité globale de ce panneau et, par exemple, ces nervures sont obtenues par déformation locale des fils 7, 8 longitudinaux et/ou transversaux.

Chaque poteau 2 comprend un moyen 10 dit de positionnement pour une fraction déterminée d'un panneau 4 et des moyens 11 de fixation du panneau 4 ainsi positionné.

Le moyen de positionnement consite en au moins une feuillure 10 dans laquelle vient se loger l'une 12 des extrémités 12, 13 d'un panneau 4 dont la longueur est sensiblement égale à la distance séparant les fonds des deux feuillures en vis à vis portées par deux poteaux successifs.

Classiquement, pour le montage de la clôture, après avoir disposé des poteaux au long d'un tracé prédéterminé, on assemble chaque panneau avec chaque poteau.

Pour le montage des panneaux sur les poteaux :
- on introduit l'extrémité de chaque panneau dans la feuillure 10 correspondante,
- on positionne le panneau 4 dans la feuillure 10,
- on bride le fil extrême 8a du panneau sur le fond de la feuillure à l'aide d'une bride épaisse 15 verrouillée dans la feuillure par un organe traversant le fond de cette feuillure et prenant appui au moins indirectement sur la face opposée au fond de ladite feuillure logeant la bride épaisse précitée.

Selon l'invention, le fond 21 de la feuillure 10 présente une pluralité de perçages 14 qui, espacés selon un pas prédéterminé, s'étendent au long d'au moins une génératrice et chaque moyen de fixation 11 comprend une bride 15 épaisse, laquelle bride présente dans son épaisseur au moins une gorge 16 apte à loger l'un des dits fils verticaux 8 du panneau 4 et un perçage 17 au travers duquel passe la tige 18 d'un moyen de verrouillage 19 prenant au moins indirectement appui sur la face 20 opposée au fond 21 de la feuillure 10.

Selon une forme préférée de l'invention, l'épaisseur de la bride 15 est de manière caractéristique au moins égale à trois fois le diamètre du fil destiné à être placé dans la gorge 16.

L'utilisation d'une bride épaisse donne une rigidité suffisante à cette bride et évite que, par traction, celle-ci se déroule et provoque le désaccouplement du panneau avec le poteau.

Avantageusement, le moyen de verrouillage 19 est de type indémontable.

Par exemple, il s'agit d'un boulon 19 dont l'écrou 23 est autocassant.

Avantageusement, la bride présente au moins deux gorges 16, 16a.

La gorge a une dimension tranversale légèrement supérieure au diamètre d'un fil ce qui permet le calage latérale du fil.

Pour des raisons d'emplacement, lorsque l'une des parois 24, 25 latérales d'une gorge n'est pas matérialisée sur la bride 15, c'est l'une des ailes latérales 28, 29 de la feuillure qui procure le calage latéral manquant.

Avantageusement, la feuillure 10 est portée par un montant 26 assurant la rigidité du poteau.

Ce montant est, par exemple, un tube à section polygonale dont une des faces forme une des ailes de la feuillure.

Selon une caractéristique de l'invention, les deux gorges 16, 16a sont placées de manière asymétrique par rapport à un plan médian P de la bride sensiblement parallèle à l'axe longitudinal de la tige 18 de manière, par réversibilité de la bride, à offrir quatre possibilités de positionnement du fil extrême d'un panneau.

Cette particularité technique permet le montage d'une pluralité de type de panneaux (figures 3 à 8.

De manière remarquable, la feuillure 10 est portée par la face avant ou la face arrière d'un montant 26, les faces avant et arrière étant définies pour un observateur placé à l'extérieur d'une enceinte délimitée par la clôture.

## Revendications

1. Procédé de montage de clôture, laquelle clôture est constituée d'une pluralité de poteaux (2) disposés au long d'un tracé prédéterminé et ancrés dans le sol et entre lesquels s'étendent des panneaux (4) que l'on assemble aux dits poteaux,
ces panneaux (4) sont constitués par deux nappes (5, 6) de fils (7, 8) dont les fils d'une nappe sont sensiblement perpendiculaires à ceux (8) de l'autre nappe (6), ces fils étant soudés à leur intersection pour constituer un treillis (4) qui est sensiblement rigide,
chaque poteau (2) comprend un moyen (10) dit de positionnement pour une fraction déterminée d'un panneau (4) et des moyens (11) de fixation du panneau (4) ainsi positionné,
le moyen de positionnement consiste en au moins une feuillure (10) dans laquelle vient se loger l'une (12) des extrémités (12, 13) d'un panneau (4) dont la longueur est sensiblement égale à la distance séparant les fonds des deux feuillures en vis à vis portées par deux poteaux successifs,
selon lequel procédé :
- on introduit l'extrémité de chaque panneau dans la feuillure (10) correspondante,
- on positionne le panneau (4) dans la feuillure (10), et
- on verrouille le panneau dans la feuillure,
ce procédé étant **CARACTERISE** en ce qu'on bride le fil extrême (8a) du panneau sur le fond de la feuillure à l'aide d'une bride épaisse 15 verrouillée dans la feuillure par un moyen de verrouillage (19) traversant le fond de cette feuillure et prenant appui au moins indirectement sur la face opposée au fond de ladite feuillure logeant la bride épaisse précitée.

2. Moyens pour la mise en oeuvre du procédé de montage d'une clôture selon la revendication 1, cette clôture étant constituée d'une pluralité de poteaux (2) ancrés dans le sol et entre lesquels s'étendent des panneaux (4) constitués par deux nappes (5, 6) de fils (7, 8) dont les fils d'une nappe sont sensiblement perpendiculaires à ceux (8) de l'autre nappe (6), ces fils étant soudés à leur intersection pour constituer un treillis (4) qui est sensiblement rigide,
chaque poteau (2) comprenant un moyen (10) dit de positionnement pour une fraction déterminée d'un panneau (4) et des moyens (11) de fixation du panneau (4) ainsi positionné,
lequel moyen de position consite en au moins une feuillure (10) dans laquelle vient se loger l'une (12) des extrémités (12, 13) d'un panneau (4) dont la longueur est sensiblement égale à la distance séparant les fonds des deux feuillures en vis à vis portées par deux poteaux successifs,
ces moyens étant **caractérisés** en ce que le fond (21) de la feuillure (10) présente une pluralité de perçages (14) qui, espacés selon un pas prédéterminé, s'étendent au long d'au moins une génératrice et chaque moyen de fixation (11) comprend une bride (15) épaisse, laquelle bride présente dans son épaisseur au moins une gorge (16) apte à loger l'un des dits fils verticaux (8) du panneau (4) et un perçage (17) au travers duquel passe la tige (18) d'un moyen de verrouillage (19) prenant au moins indirectement appui sur la face (20) opposée au fond (21) de la feuillure (10), logeant la bride épaisse précitée.

3. Moyens selon la revendication 2 **caractérisés** en ce que l'épaisseur de la bride (15) est au moins égale à trois fois le diamètre du fil destiné à être placé dans la gorge (16).

4. Moyens selon la revendication 2 **caractérisés** en ce que le moyen de verrouillage (19) est de type indémontable.

5. Moyens selon la revendication 4 **caractérisés** en ce que le moyen de verrouillage (19) est un boulon (19) dont l'écrou (23) est autocassant.

6. Moyens selon la revendication 2 **caractérisés** en ce que le bride présente au moins deux gorges (16, 16a).

7. Moyens selon la revendication 6 **caractérisés** en ce que les deux gorges (16, 16a) sont placées de manière assymétrique par rapport à un plan médian (P) de la bride sensiblement parallèle à l'axe longitudinal de la tige (18) de manière par réversibilité de la bride à offrir quatre possibilités de positionnement du fil extrême d'un panneau.

8. Moyens selon la revendication 2 **caractérisés** en ce que la feuillure (10) est portée par la face avant d'un montant (26).

9. Moyens selon la revendication 2 **caractérisés** en ce que la feuillure (10) est portée par la face arrière d'un montant (26).

10. Clôture pourvue des moyens selon l'une quelconque des revendications 2 à 9.

## Patentansprüche

1. Verfahren zur Montage einer Umzäunung, welche aus einer Vielzahl von Pfosten (2) besteht, die entlang eines vorgegebenen Verlaufs angeordnet und im Boden verankert sind und zwischen denen sich Platten (4) erstrecken, die an den Pfosten befestigt werden,
wobei diese Platten aus zwei Lagen (5, 6) von Drähten (7, 8) bestehen, wovon die Drähte einer Lage im wesentlichen senkrecht zu denen (8) der anderen Lage (6) verlaufen und diese Drähte an ihrem Schnittpunkt unter Bildung eines im wesentlichen starren Gitters (4) miteinander verschweißt sind,
und wobei jeder Pfosten (2) als Positioniereinrichtung (10) bezeichnete Mittel zur Positionierung eines vorgegebenen Teils einer Platte (4) sowie Mittel (11) zur Befestigung der so positionierten Platte (4) aufweist,
und wobei die Positioniereinrichtung aus mindestens einer Anschlagfalzung (10) besteht, in welche das eine (12) der Enden (12, 13) einer Platte (4) eingesetzt wird, dessen Länge im wesentlichen gleich dem Abstand zwischen dem jeweiligen Boden der beiden sich gegenüber stehenden Anschlagfalzungen ist, welche von zwei aufeinanderfolgenden Pfosten getragen werden,
wobei bei diesem Verfahren:
- das Ende jeder Platte in die entsprechende Anschlagfalzung (10) eingesetzt wird,
- die Platte (4) in der Anschlagfalzung (10) positioniert wird, und
- die Platte in der Anschlagfalzung verriegelt wird,
**dadurch GEKENNZEICHNET**, daß der Enddraht (8a) der Platte auf dem Boden der Anschlagfalzung mittels eines dicken Drahtklemmteils (15) festgeklammert wird, wekhes in der Anschlagfalzung mittels einer durch den Boden desselben geführten und sich zumindest indirekt auf der dem Boden der Anschlagfalzung gegenüberliegenden Fläche abstützenden Verriegelungseinrichtung (19) verriegelt ist, in welcher das Drahtklemmteil eingesetzt ist.

2. Vorrichtung zur Durchführung des Verfahrens zur Montage einer Umzäunung nach Anspruch 1, wobei diese Umzäunung aus einer Vielzahl von im Boden verankerten Pfosten (2) besteht, zwischen welchen sich Platten 84) erstrecken, die aus zwei Lagen (5, 6) von Drähten (7, 8) gebildet sind und bei welchen die Drähte einer Lage im wesentlichen senkrecht zu denen (8) der anderen Lage (6) verlaufen, wobei diese Drähte an ihrem Schnittpunkt unter Bildung eines im wesentlichen starren Gitters (4) miteinander verschweißt sind,
wobei jeder Pfosten (2) als Positioniereinrichtung (10) bezeichnete Mittel zur Positionierung eines vorgegebenen Teils einer Platte (4) sowie Mittel (11) zur Befestigung der so positionierten Platte (4) aufweist,
und wobei die Positioniereinrichtung aus mindestens einer Anschlagfalzung (10) besteht, in welche das eine (12) der Enden (12, 13) einer Platte (4) eingesetzt wird, dessen Länge im wesentlichen gleich dem Abstand zwischen dem jeweiligen Boden der beiden sich gegenüber stehenden Anschlagfalzungen ist, welche von zwei aufeinanderfolgenden Pfosten getragen werden,
**dadurch gekennzeichnet**, daß der Boden (21) der Anschlagfalzung (10) eine Vielzahl von Bohrungen (14) aufweist, die um eine vorgegebene Schrittweite voneinander beabstandet sind und sich entlang mindestens einer Mantellinie erstrecken, und daß jedes Befestigungsmittel (11) ein dickes Drahtklemmteil (15) aufweist, welche über ihre Dicke mindestens eine Auskehlung (16) besitzt, in welcher einer der vertikalen Drähte (8) der Platte (4) aufnehmbar ist, sowie eine Bohrung (17), durch welche hindurch der Schaft (18) einer Verriegelungseinrichtung (19) geführt ist, die sich zumindest indirekt auf der dem Boden (21) der Anschlagfalzung (10) gegenüber liegenden Fläche (20) unter Aufnahme des dicken Drahtklemmteils abstützt.

3. Vorrichtung nach Anspruch 2, **dadurch gekennzeichnet**, daß die Dicke des Drahtklemmteils (15) zumindest gleich dem dreifachen Durchmesser des Drahtes ist, welcher in die Auskehlung (16) einzulegen ist.

4. Vorrichtung nach Anspruch 2, **dadurch gekennzeichnet**, daß die Verriegelungseinrichtung (19) nicht abnehmbar ist.

5. Vorrichtung nach Anspruch 4, **dadurch gekennzeichnet**, daß die Verriegelungseinrichtung (19) ein Bolzen (19) ist dessen Mutter (23) von selbst zerbricht.

6. Vorrichtung nach Anspruch 2, **dadurch gekennzeichnet** daß das Drahtklemmteil mindestens zwei Auskehlungen (16, 16a) aufweist.

7. Vorrichtung nach Anspruch 6, **dadurch gekennzeichnet,** daß die beiden Auskehlungen (16, 16a) bezüglich einer Mittelebene (P) des Drahtklemmteils im wesentlichen parallel zur Längsachse des Schaftes (18) so asymmetrisch angeordnet sind, daß infolge der Umkehrbarkeit des Drahtklemmteils vier Möglichkeiten zur Positionierung des Enddrahtes einer Platte gegeben sind.

8. Vorrichtung nach Anspruch 2, **dadurch gekennzeichnet**, daß die Anschlagfalzung (10) von der Vorderfläche einer Stütze (26) getragen ist.

9. Vorrichtung nach Anspruch 2, **dadurch gekennzeichnet** daß die Anschlagfalzung (10) an der Rückseite einer Stütze (26) getragen ist.

10. Umzäunung mit Einrichtungen nach einem der Ansprüche 2 bis 9.

## Claims

1. A method of assembling a fence, the fence being constituted by a plurality of posts (2) arranged along a pre-determined line and anchored in the earth, and between which extend panels (4) that are joined to the posts,
the panels (4) consisting of two layers (5, 6) of wires (7, 8) in which the wires of one layer are substantially perpendicular to the wires (8) of the other layer (6), the wires being welded at their points of intersection to create a substantially rigid lattice (4), each post (2) comprising a means (10), being called a positioning means, for a given fraction of a panel (4) and means (11) for fixing the thus-positioned panel (4),
the positioning means consisting of at least one rebate (10) in which is housed one (12) of the ends (12, 13) of a panel (4), the length of which is substantially equal to the distance separating the bottoms of two opposing rebates provided on two successive posts,
according to which method:
- the end of each panel is introduced into the corresponding rebate (10),
- the panel (4) is positioned in the rebate (10) and
- the panel is locked in the rebate,
the method being characterised in that the end wire (8a) of the panel is flange-mounted on the bottom of the rebate using a thick flange (15) which is locked in the rebate by a locking means (19) passing through the bottom of the rebate and being supported, at least indirectly, on the face opposite the bottom of the rebate housing the aforementioned thick flange.

2. Means for implementing the method of assembling a fence according to claim 1, the fence being constituted by a plurality of posts (2) which are anchored in the earth and between which extend panels (4) consisting of two layers (5, 6) of wires (7, 8) in which the wires of one layer are substantially perpendicular to the wires (8) of the other layer (6), the wires being welded at their points of intersection to create a substantially rigid lattice (4),
each post (2) comprising a means (10), being called a positioning means, for a given fraction of a panel (4) and means (11) for fixing the thus-positioned panel (4),
the positioning means consisting of at least one rebate (10) in which is housed one (12) of the ends (12, 13) of a panel (4), the length of which is substantially equal to the distance separating the bottoms of two opposing rebates provided on two successive posts,
these means being characterised in that the bottom (21) of the rebate (10) has a plurality of drilled holes (14) which are spaced at pre-determined intervals and extend along at least one generating line, and each fixing means (11) comprises a thick flange (15) having, in its thickness, at least one channel (16) capable of housing one of the vertical wires (8) of the panel (4) and a drilled hole (17) through which passes the rod (18) of a locking means (19) being at least indirectly supported on the face (20) opposite the bottom (21) of the rebate (10) housing the aforementioned thick flange.

3. Means according to claim 2, characterised in that the thickness of the flange (15) is at least equal to three times the diameter of the wire intended to be placed in the channel (16).

4. Means according to claim 2, characterised in that the locking means (19) is of the non-removable type.

5. Means according to claim 4, characterised in that the locking means (19) is a bolt (19), the nut (23) of which is self-locking.

6. Means according to claim 2, characterised in that the flange has at least two channels (16, 16a).

7. Means according to claim 6, characterised in that the two channels (16, 16a) are placed asymmetrically in relation to a median plane (P) of the flange, which is substantially parallel to the longitudinal axis of the rod (18), such that, on account of the reversibility of the flange, the channels (16, 16a) offer four options for positioning the end wire of a panel.

8. Means according to claim 2, characterised in that the rebate (10) is provided on the front face of an upright member (26).

9. Means according to claim 2, characterised in that the rebate (10) is provided on the rear face of an upright member (26).

10. A fence provided with means according to any one of claims 2 to 9.
